# EUROPÄISCHE PATENTANMELDUNG

(11) **EP 0 017 646 A1**
(43) Veröffentlichungstag der Anmeldung: **15.10.1980**
(21) Anmeldenummer: 80890030.2
(22) Anmeldetag: 12.03.1980
(51) Int. Cl.: A47L 5/30, A47L 11/204

(54) **Reinigungs-Handgerät**

(30) Priorität: 13.03.1979 AT 1898/79
(71) Anmelder: Lex, Franz, A-8020 Graz (AT)
(72) Erfinder: Lex, Franz, A-8020 Graz (AT)

(57) **Zusammenfassung**

Hand-Reinigungsgerät zum Bürstsaugen mittels zwei parallel nebeneinanderliegender Reinigungsbürsten (21), die durch einen Antriebsmotor (9) über ein Untersetzungsgetriebe (20') so angetrieben werden, daß deren Drehrichtung in ihrem Arbeitsbereich nach innen gerichtet ist, sodaß dadurch der Staub über der diese teilweise umgebende Abdeckung (35) direkt in einen Abzugkanal gefördert wird, der mit der Saugseite eines an dem Antriebsmotor (9) angeordneten Gebläses (15) und einer Staubfangvorrichtung (37) verbunden ist.

## Beschreibung

Die Erfindung betrifft ein Reinigungs-Handgerät, bestehend aus einem Gehäuse, das einen elektrischen Antriebsmotor für zwei im Gehäuse gelagerte, über eine Untersetzung antreibbare und mit einer Abdeckung versehene walzenförmige Reinigungskörper, z. B. von Reinigungsbürsten, aufnimmt, und das mit einer Absaugeinrichtung ausgestattet ist.

Ein Reinigungsgerät der genannten Art ist beispielsweise in der US-PS 2 941 252 beschrieben. Dieses dient zum Reinigen von Jalousien und weist ein Gehäuse auf, in dem ein Antriebsmotor gelagert ist, der über mehrere Kegelräderpaare zwei parallel nebeneinanderliegende Walzenbürsten antreibt, die an beiden Enden an einem als Abdeckung ausgebildeten Gehäuseteil gelagert sind. Die Drehrichtung der Reinigungsbürsten ist dabei gegenläufig so gerichtet, daß der Schmutz nach außen an die Abdeckung gebürstet wird. Parallel zur Abdeckung bzw. zu den Bürsten ist ein als Staubabzugsrohr ausgebildeter Handgriff vorgesehen, an welchem ein Staubsauger anzuschließen ist.

Im Gegensatz zu den zahlreichen bekannten Konstruktionen ähnlicher Art, die jedoch nur mit einer einzelnen Reinigungsbürste ausgestattet sind, bzw. zu jenen Ausführungen, bei welchen zwei untereinanderliegende Bürsten für eine beiderseitige Reinigung eines Gegenstandes, z.B. einer Jalousielamelle, vorgesehen sind, gewährleistet die Anordnung zweier Bürsten parallel nebeneinander einen besseren Reinigungserfolg und eine leichtere Handhabung des Gerätes, da tangentiale Schubkräfte aufgehoben und daraus resultierend ermüdende Haltekräfte nicht auftreten.

Als wesentlicher Nachteil der oben, aber auch in den anderen bekannten Druckschriften beschriebenen Konstruktionen eines Reinigungsgerätes mit rotierend angetriebenen Reinigungsbürsten ist hervorzuheben, daß der aufgebürstete Staub bzw. Schmutz tangential nach außen gebürstet wird. Um eine wirksame Absaugung des aufgebürsteten Staubes zu erreichen, ist bei der Mehrzahl der bisher bekannten Vorrichtungen vorgesehen, das Gerät an das Saugrohr eines üblichen Staubsaugers anzuschließen. Eine umständliche Handhabung und Vorbereitung zur Inbetriebnahme der Vorrichtung ist die Folge und als weiterer Kachteil anzuführen.

Wird nun, wie beispielsweise in der DE-OS 1 428 388 ersichtlich, der Antriebsmotor gleichzeitig zum Antrieb eines staubabsaugenden Ventilators benützt, so ist aus oben angeführten Gründen, um eine zufriedenstellende Staubabsaugung zu gewährleisten, ein leistungsstarker Antriebsmotor im besonderen für die Staubabsaugung erforderlich, durch welchen Gewicht und Abmessung der Vorrichtung sich erheblich vergrös sern, somit die Handlichkeit eines solchen Gerätes in Frage stellen.

Der Erfindung liegt die Aufgabe zugrunde, ein Reinigungsgerät der obengenannten Art so auszubilden, daß eine einfache und leichte Handhabung gewährleistet wird und eine wirksame Staubabsaugung auch bei geringer Antriebsleistung erzielbar ist.

Dies wird gemäß der Erfindung dadurch erreicht, daß die beiden Reinigungskörper, deren Drehbewegung in ihrem Arbeitsbereich nach innen gerichtet ist, teilweise mit einer Abdekkung versehen sind, die in einen im Gehäuse vorgesehenen Abzugskanal mündet, der mit der Saugseite eines Gebläses. und einer Staubfangvorrichtung verbunden ist.

Der Staub bzw. Schmutz des zu reinigenden Gegenstandes wird daher nach innen direkt in den Abzugskanal gebürstet, wodurch eine zufriedenstellende Staubabsaugung auch mit geringer Gebläseleistung erzielbar ist. Das Ausmaß und Gewicht des Gerätes kann somit klein gehalten werden, ein umständlicher Anschluß an einen Staubsauger ist nicht mehr notwendig.

In Fortbildung der Erfindung kann vorgesehen sein, daß die die Reinigungskörper teilweise umgebende Abdeckung mit dem Gehäuse verbunden ist und eine Saugdüse od. dgl. zur Staubabsaugung vorgesehen ist, die anstelle der Abdeckung oder an dieser anbringbar ist. Da für viele Verwendungszwecke daher das Reinigungsgerät auch als Staubsauger verwendet werden kann, ist es vorteilhaft, wenn gemäß einer weiteren Ausbildung der Erfindung zum Antrieb der Reinigungskörper und des Gebläses ein einziger Antriebsmotor dient und zwischen Antriebsmotor und Reinigungskörper ein Untersetzungsgetriebe vorgesehen ist.

In Weiterbildung der Erfindung ist vorgesehen, daß das Untersetzungsgetriebe als Schneckenradgetriebe oder als doppeltes Stirnradgetriebe ausgebildet ist. Es ist damit möglich, sowohl für die Reinigungskörper als auch für das Ge-" bläselaufrad die ihnen jeweils zukommende optimale Arbeitsdrehzahl vorzusehen und erreicht in vorteilbringender Weise eine von der Unterkante der Vorrichtung vorstehende Bürstanordnung, auch bei kleinerem Bürstdurchmesser. Durch die dadurch mögliche Verwendung eines hochtourigen Antriebsmotors ist eine weitere Verringerung des Gewichtes und der Abmessung der Vorrichtung erzielbar.

Gemäß einer bevorzugten Ausführungsform der Erfindung ist vorgesehen, die untersetzten Antriebswellen als Hohlwellen auszubilden, in welche die auf einer Achse befestigten Reinigungskörper mitnehmend einsteckbar sind. Es ist damit eine mit dem Untersetzungsgetriebe integrierte raumsparende Lagerung der Reinigungskörper gewährleistet, die es ermöglicht, diese außerdem fliegend und leicht auswechselbar anzuordnen.

Um eine Beschädigung des Getriebes durch eine eventuelle Überbeanspruchung zu vermeiden, kann in Weiterbildung der Erfindung auch vorgesehen sein, einen Überlastungsschutz, vorzugsweise eine nach dem Untersetzungsgetriebe anbringbare mechanische Rutschkupplung, vorzusehen.

Eine für viele Anwendungsfälle vorteilhafte Weiterbildung einer Ausführung der Erfindung besteht darin, daß das Untersetzungsgetriebe für die Reinigungskörper und/oder der Gebläseläufer mit der Welle des Antriebsmotors über eine lösbare Kupplung verbindbar sind. Dabei ist das für die nichtbenötigten Reinigungskorper, z. B. beim Absaugen von Gegenständen, auch nichtbenötigte Getriebe nicht in Funkti on, wodurch nicht nur das Geräusch des Reinigungskörpers, sondern auch die Leistungsaufnahme verringert wird. Das Ab schalten des Gebläseläufers ist beispielsweise beim Polieren von Gegenständen besonders vorteilhaft, da in diesem Falle eine Absaugung nicht benötigt wird.

Eine besonders vorteilhafte Weiterbildung der Erfindung wird erreicht, wenn die Achsen des Antriebsmotors und der Reinigungskörper zueinander senkrecht liegen und daß der mit der Welle des Antriebsmotors verbundene Gebläseläufer in Strömungsrichtung hinter der Einmündung der Abdeckung in das Gehäuse und zwischen dem Antriebsmotor und dem Untersetzungsgetriebe gelagert ist und der Staubfangbehälter am Ende eines anschließenden, vorzugsweise als Handgriff ausgebildeten, Staubabzugkanals angeordnet ist. Es ist damit ein Reinigungsgerät mit einer wirksamen Saug- und Bürstleistung geschaffen, welches kleine Abmessungen und ein geringes Gewicht aufweist, außerdem eine gute Zugänglichkeit gewährleistet. Im weiteren besteht die Möglichkeit, die Größe des Staubfangbehälters je nach Anwendungszweck auszubilden, z.B. als Schuhputzgerät diesen in den Handgriff und bei Verwendung zum Reinigen von Polstermöbel oder dgl. diesen außerhalb in Form eines Sackes zu verlegen.

Eine besonders zweckmäßige und ebenso handliche und mit einer guten Belüftung ausgestattete Ausführung eines Reinigungsgerätes wird durch eine weitere Ausbildung der Erfindung dadurch ermöglicht, daß die Achsen des Antriebsmotors und der Reinigungskörper gleichgerichtet sind und daß der mit der Welle des Antriebsmotors verbundene Gebläseläufer an der dem Untersetzungsgetriebe entgegengesetzten Seite gelagert ist und der Staubfangbehälter vor dem Gebläseläufer angeordnet ist. Der Staub wird über einen als Abzugsrohr ausgebildeten Handgriff in den Staubfangbehälter gesaugt und die in diesem gereinigte Luft wird über am Gehäuse angebrachte Lüftungsschlitze ins Freie geleitet.

Eine besonders gute Handhabung und eine ausgeglichene Gewichtsverteilung der Vorrichtung ist dann gegeben, wenn gemäß einer weiteren erfindungsgemäßen Weiterbildung vorgesehen ist, daß die Achsen des Antriebsmotors und der Reinigungskörper gleichgerichtet sind und daß der mit der Welle des Antriebsmotors verbundene Gebläseläufer in Strömungsrichtung hinter der Einmündung der Abdeckung in das Gehäuse gelagert ist, a.n dem sich das Untersetzungsgetriebe in Richtung des Antriebsmotors anschließt, wobei der Staubfangbehälter am Ende eines als Handgriff ausgebildeten Abzugrohres angeordnet ist.

In weiterer Ausgestaltung der Erfingung kann vorgesehen sein, daß die Achsen des Antriebsmotors und der Reinigungskörper senkrecht zueinander liegen und daß der mit der des Antriebsmotors verbundene Geblaseläufer an der dem Untersetzungsgetriebe entgegengesetzten Seite angeordnet ist, vor dem der Staubfangbehälter sich befindet. Die angesaugte Luft durchströmt dabei den Motorraum, wodurch eine gute Kühlung des Antriebsmotors erreicht wird. Das erfindungsgemäße Reinigungsgerät, in den verschiedenen vorteilbringenden Ausführungsmöglichkeiten dargestellt, ermöglicht somit das Absaugen, Polieren und Bürstsaugen verschiedenster Gegenstände, auch solcher mit sehr schwer zugänglichen Stellen.

In Weiterbildung der Erfindung kann auch vorgesehen sein, daß parallel zu zumindest einem Reinigungskörper ein feststehender, vorzugsweise um seine Achse verschwenkbarer oder ein absenkbarer Stützkörper, z.B. zur Abstützung einer zu reinigenden Jalousielamelle, in das Gehäuse einsetzbar ist, der sich zumindest über einen Teil der Länge der Arbeitsfläche des Reinigungskörpers erstreckt.. Dieser Stützkcrper kann aus ähnlichem Material bestehen wie die Reinigungskörper und ebenso wie diese zur Reinigung von Jalousielamellen an der Oberfläche der Krümmung der Jalousielamelle angepaßt sein.

Das Reinigen von Jalousielamellen mit den bisher bekannten Vorrichtungen, bei welchen zwei übereinanderliegend angeordnete rotierend angetriebene Walzenbürsten Anwendung finden, ist insoferne mit Nachteilen verbunden, als diese in ihrer Mantellinie zusammenstoßend oder übereinandergreifend angeordnet sind und daher nicht ohne Schwierigkeiten in die gewölbten und leicht biegsamen Lamellen sich einführen lassen. Mit der Lösung nach der Erfindung ist dies vermieden.

Die Erfindung wird anhand einiger Ausführungsbeispiele näher erläutert: es zeigen: Fig. 1 den Längsschnitt durch ein Reinigungsgerät nach der Erfindung, Fig. 2 einen Querschnitt nach der Linie II-II in Fig. 1, Fig. 3 einen Längsschnitt durch eine Ausführungsvariante, Fig. 4 eine Ansicht gemäß Pfeil V in Fig. 3, Fig. 5 einen Längsschnitt durch eine dritte Ausführungsform, Fig. 6 einen Längsschnitt durch eine vierte Ausführungsvariante der Erfindung, Figur 7 die Anordnung des Stützkörpers an die Vorrichtung zwecks Reinigung von Jalousien.

Bei der in Fig. 1 und 2 dargestellten Ausführungsförm eines erfindungsgemäßen Reinigungsgerätes handelt es sich um ein Handgerät, das als Bürst- und Sauggerät verwendbar ist. Das Gehäuse 1 besteht aus einem Unterteil 2 mit daran einstückig angeformtem Handgriff 3 und einem auf dem Unterteil 2 an einem Flansch 4 mittels Schrauben, angedeutet durch die Symmetrielinie 5, befestigbaren Oberteil 6. Der Oberteil 6 ist zylindrisch ausgeführt und weist an seinem dem Unterteil 2 zugekehrten Ende eine mit dem zylindrischen Teil einstückig ausgebildete Stirnplatte 7 und am gegenüberliegenden Ende einen mittels Schrauben befestigten Deckel 8 auf. Durch die vom Deckel 8 verschließbare Öffnung kann der Antriebsmotor 9 in den zylindrischen Oberteil eingesetzt und mittels Schrauben, angedeutet durch ihre Symmetrielinien 10 an der Stirnplatte 7 angeflanscht werden. Am rückwärtigen Ende der Welle 11 des Antriebsmotors 9 ist ein kleiner Ventilatorflügel 12 befestigt, der zur Kühlung des Antriebsmotors dient, wobei die Kühlluft über ein im Deckel 8 vorgesehenes Gitter entweichen kann.

Der Unterteil 2 des Gehäuses 1 bildet den Leitapparat für ein mit der Welle des Antriebsmotors 9 über eine lösbare Kupplung 14 in Verbindung stehendes Gebläselaufrad 15 eines Radialgebläses. Das Gebläselaufrad 15 ist auf dem unteren, glatten Teil der Welle 11 des Antriebsmotors 9 drehbar gelagert, während die Welle 11 in der Nähe des Antriebsmotors 9 mit Längsnuten versehen ist, längs denen die Muffe 16 der Klauenkupplung 14 axial verschiebbar, in Umfangsrichtung jedoch drehmomentübertragend angeordnet ist. Das Gebläselaufrad 15 weist an seiner Nabe auf der zum Antriebsmotor 9 hin gerichteten Seite Klauen 17 auf, in die die entsprechenden Klauen der Kupplungsmuffe 16 eingreifen und so die Drehmomentübertragung von der Welle 11 des Antriebsmotors 1 auf das Gebläselaufrad 15 herstellen. Mittels eines im Gehäuseoberteil 6 gelagerten Exzenterhebels 18 kann die Kupplungsmuffe 16 axial zum Antriebsmotor hin verschoben und so außer Eingriff mit dem Gebläserad 15 gebracht werden. Der Exzenterhebel 18 kann in seiner eingestellten Lage durch einen Sicherungsbügel 19 fixiert werden.

Am Unterteil 2 ist ein Getriebegehäuse 20 einstückig angeformt, in dem ein Schneckengetribe 20' zur Reduzierung der Motordrehzahl und zum Antrieb der vom Gehäuse 1 in ihrer Achsrichtung abstehenden Reinigungskörper 21 gelagert ist. Am Eintritt der Antriebswelle 11 in das Getriebegehäuse 20 ist ein Stützlager 22' angeordnet, das auch eine Rutschkupplung 22 enthalten kann. Im Getriebegehäuse 20 sind parallel zueinander zwei jeweils mit einem Schneckenrad einstückig ausgebildete Antriebshülsen 23 in sehr langen Gleitlagern 24 so gelagert, daß die Achse 25 der Welle 11 des Antriebsmotors 9 und die Achsen 26 der Reinigungskörper 21 einen rechten Winkel einschliessen. Beide Antriebshülsen 23 werden von der aus dem Stützlager 22' vorstehenden Schneckenspindel 27 angetrieben, wobei entsprechend dieser Anordnung die beiden Reinigungskörper 21 einen gegenläufigen Drehsinn erhal ten. Die Drehrichtung des Antriebsmotors 9 ist dabei so gewählt, daß sich die Reinigungskörper 21 entsprechend den in Fig. 2 eingetragenen Pfeilen 28 zueinander drehen. In jede Antriebshülse 23 ist eine Aufnahmehülse 29 drehfest eingesetzt, die zur Aufnahme der Achse 30 des Reinigungskörpers 21 dient. Die Aufnahmehülsen 29 weisen an ihren den Reiningungskörpern 21 zugewendeten Enden jeweils zumindest einen Längsschlitz 31 auf, in die beim Einsetzen des Reinigungskörpers 21 in die Aufnahmehülse 29 an der Achse 30 vorgesehene Mitnehmer eingreifen. Die Enden der Achsen 30 rasten mit ringförmigen Nuten 30' in den Vorsprünge aufweisenden Lagerdeckel 24' ein und werden so in ihrer axialen Lage gehalten. Auf dem dem Getriebegehäuse 20 zugekehrten Ende der Arbeitsfläche weisen die Reinigungskörper 21 auf ihren Achsen 30 aufgepreßte Ablenkhülsen 32 auf, die dazu dienen, die Gleitlager 24 bzw. das Getriebe vor Verschmutzung zu schützen, indem sie die vom Gebläselaufrad 15 erzeugte, in den meisten Fällen staubreiche Luftströmung ablenken.

Die Reinigungskörper 21 sind über die Gleitlager 24 im Gehäuse 1 fliegend gelagert und ragen in ihrer ganzen Länge in ihrer axialen Richtung vom Gehäuse 1 weg. Der Durchmesser der Reinigungskörper 21 ist so gewählt, daß diese über die Unterkante 33 des Gehäuses 1 des Reinigungsgerätes vorstehen.

Im Bereich des Eintrittes zum Gebläselaufrad 15 weist der Unterteil 2 an seiner Außenseite Nuten 34 auf,-in die eine Abdeckung 35 einsteckbar ist. Die Abdeckung 35 erstreckt sich über die gesamte Länge der Arbeitsfläche der Reinigungskörper 21 und ist seitlich etwa bis auf die Höhe der Unterkante 23 des Gehäuses 1 heruntergezogen. Zur Erzielung einer guten Saugwirkung des Gebläses sind entlang den seitlichen Rändern der Abdeckung 35 abdichtende Bürstenprofile 36 aufgesteckt.

An der der Abdeckung 35 gegenüberliegenden Seite des Unterteils 2 des Gehäuses 1 ist ein hohler Handgriff 3 einstückig am Unterteil 2 angeformt. Die Erstreckungsrichtung des Handgriffes 3 ist gleich der Richtung der Achse 26 der Reinigungskörper 21. Im Handgriff 3 ist ein Staubbeutel 37 eingesetzt, der an seinem vorderen Ende einen Stützring 38 trägt, mit dem der Staubbeutel im Innenraum des Handgriffes 3 zentriert ist. Unmittelbar vor dem Stützring ist eine Rückschlagklappe 39 angeordnet, die in den Innenraum des Staubbeutels 37 öffnet und die ein ungewolltes Entleeren des Staubbeutels in den Gebläseraum 40' verhindert. An seinem hinteren Ende ist der Staubbeutel 37 an einer Verschlußkappe 40, die Öffnungen 41 für den Austritt der vom Gebläse geförderten Luft aufweist, fixiert, sodaß durch eirfacnes Drehen der Verschlußkappe 40, die mittels eines Bajonettverschlusses am Handgriff 3 befestigbar ist, die Abnahme der Verschlußkappe 40 samt den daran besfestigten Staubbeutel 37 erfolgen kann. Für Arbeiten mit großem Staubanfall kann vorgesehen sein, daß anstelle des Staubbeutels 37 ein an der Verschlußkappe 40 befestigter größerer und in Fig. 1 strichpunktiert dargestellter Staubbeutel 37' am Handgriff 3 befestigt werden kann.

Der Bedienungshauptschalter 42 ist in einer Ausnehmung im Unterteil 2 in der Nähe des Ansatzes des Handgriffes 3 einsteckbar angeordnet und daher vom Zeigefinger der Bedienungsperson leicht zu erreichen. Diametral gegenüberliegend ist im Oberteil 6 des Gehäuses 1 ein Stufenschalter 43 vorgesehen, mit dem die gewünschte Drehgeschwindigkeit des Antriebsmotors 9 bzw. der Reinigungskörper 21 gewählt werden kann.

Die Fig. 3 und 4 zeigen eine weitere Ausführungsform des erfindungsgemäßen Reinigungsgerätes. Das Gehäuse 1 ist an seiner Längsrichtung in einer vertikalen Ebene mittig geteilt. Die beiden Gehäusehälten 49, 50 werden in nicht näher dargestellter Weise mittels Schrauben und Klammern zusammengehalten. Der Antriebsmotor 9 ist mit seiner Welle 11 in Längsrichtung im Gehäuse 1 eingebaut und der Antrieb der wieder parallel zueinander angeordneten beiden Reinigungskörper 21 erfolgt über ein Kegelradgetriebe 51. Die jeweils mit einem Kegelrad 52 versehenen Antriebshülsen 23 sind daher parallel zur Antriebswelle 11 in langen Gleitlagern 24 gelagert, die an dem Antriebsmotor 9 angebrachten, nach unten stehenden Fortsätzen vorgesehen sind. Die Antriebsverbindung zwischen den Antriebshälsen 23 und der an ihrem vorderen Ende mit einer Schneckenspindel 53 versehenen Antriebshülse 11 erfolgt über eine, je Antriebshülse 23 vorgesehene, senkrechte Antriebswelle 54, auf der am unteren Ende ein mit dem Kegelrad 52 in Eingriff stehendes Antriebskegelrad 55 und an deren oberen Ende jeweils ein mit der Schneckenspindel 53 in Eingriff stehendes Schneckenrad 56 drehsicher befestigt ist. Die Antriebswellen 54 sind je in einem am Antriebsmotor vorgesehenen Lager 57 gelagert, wobei zwischen dem feststehenden Lager 57 und dem rotierenden Schneckenrad 56 bzw. dem Kegelrad 55 jeweils Metallbeilagen 58 zur Verringerung der Abnutzung vorgesehen sind. An dem oberen Ende der Antriebswelle 54 ist eine nicht näher dargestellte Rutschkupplung 59 angeordnet, sodaß eine Überlastung des Antriebsmotors 9 verhindert werden kann.

In den Antriebshülsen 23 sind wieder jeweils Aufnahmehülsen 29 vorgesehen, die der Aufnahme der Achsen 30 der Reinigungskörper 21 dienen. Wie bei den bisherigen Ausführungen sind die Aufnahmehülsen 29 an ihrem vorderen Ende mit einem länglichen Schlitz 31 versehen, in den an der Achse 30 vorgesehene Mitnehmer eingreifen. Die Lagesicherung der Reinigungskörper 21 erfolgt mittels einer Ringfeder 61, die am vorderen Ende jeder Aufnahmehülse vorgesehen ist, und dieses federnd zusammendrückt. Zum Auswechseln bzw. Abnehmen der Reinigungskörper 21 ist im Bereich des hinteren Endes der Achsen 30 ein zu diesen quer liegender und in einer, an einem Ansatz 62 des Antriebsmotors 9 vorgesehenen Nut verschiebbarer Keil 63 vorgesehen, bei dessen Hineindrücken die Reinigungskörper 21 aus den Aufnahmehülsen 29 gegen die Kraft der sie haltenden Ringfedern 61 herausgedrückt werden.

Um auch bei dieser Ausführungsvariante der Erfindung einen Einsatz als Staubsauger bzw. als Bürst- und Staubsauger zu ermöglichen, ist am hinteren Ende der Welle-11 des Antriebsmotors 9 ein Gebläselaufrad 15 aufgesetzt.

Die Abdeckung 35 für die Reinigungskörper 21 mündet in einen Abzugkanal 47, der an der Oberseite des Gerätes entlang führt und als Handgriff 3 ausgebildet ist. An der Rückseite des Gehäuses 1 ist eine Staubfangvorrichtung 64 vorgesehen, in die der Abzugkanal 47 mündet, wobei im Bereich der Einmündung wieder eine Rückschlagklappe 39 vorgesehen ist. Die Staubfangvorrichtung besteht aus dem am hinteren Ende des Reinigungsgerätes mittels eines Scharniers 65 aufklappbar und durch einen Verschlußteil 66 gehaltenen Staubbenälter 67 und einem Staubsack 63, der durch einen in diesem eingenähten oder aufgeklebten Gummi- oder Federring 69 an dem an seinem Ende kegelförmig ausgebildeten Gehäuse 1 leicht abnehmbar angebracht ist. Unmittelbar vor dem Eintritt zum Gebläselaufrad 15 ist am Gehäuse 1 noch eine Staubfilterscheibe 70 vorgesehen. Der von den Reinigungskörpern 21 aufgebürstete Staub wird daher von dem am hinteren Ende des Antriebsmotors angeordneten Gebläselaufrad 15 über den als Handgriff ausgebildeten Abzugkanal 47 in die Staubfangvorrichtung 64 gefördert, wo er sich am Staubsack 68 niederschlägt. Die Luft passiert den als Stoffbeutel ausgeführten Staubsack 68 und gelangt über die Staubfilterschei. be 70 in das Innere des Gehäuses 1, wobei sie über den Antriebsmotor 9 unter Kühlung desselben streicht und schließlich durch in den Seitenwänden des Gehäuses 1 vorgesehene Schlitze 71 ins Freie tritt. Es wird somit eine sehr wirkungsvolle Kühlung des Antriebsmotors erreicht, wobei es jedoch von Vorteil ist, neben dem Staubsack die Staubfilterscheibe 70 vorzusehen, um ein Verschmutzen des Antriebs motors 9 und des Getriebes 51 zu verhindern.

Im vorderen Bereich des Handgriffes 3 ist wieder in unmittelbarer Griffnähe des Daumens oder des Zeigefingers der Bedienungsperson ein Bedienungshauptschalter 42 im Gehäuse eingesetzt, der als Drehschalter ausgebildet ist und damit eine abgestufte oder stufenlose Wahl der Drehgeschwindigkeit der Reinigungskörper 21 ermöglicht. Mit 43 ist die Ka belausführung bezeichnet. Selbstverständlich ist es auch bei dieser Ausführung möglich, die Reinigungskörper 21 zu entfernen und die Abdeckung 35 durch eine Saugdüse zu ersetzenund so das Reinigungsgerät als Staubsauger zu verwen. den. Zu erwähnen ist noch, daß der Antriebsmotor 9 samt de: an der Welle 11 befestigten Gebläselaufrad 15 und dem An- ₜriebsgetriebe 51 samt Rutschkupplung 59 eine Baueinheit bildet, die in das Gehäuse 1 eingesetzt und mittels Schrau ben oder Klammern, die gleichzeitig auch die beiden Gehäuseteile 49 und 50 verbinden, gehalten wird und daß das Statorpaket an der Unterseite des Gehäuses gelagert ist, wodurch eine besonders niedrige Bauhöhe der Vorrichtung erzielbar ist.

Bei der in Fig. 5 dargectellten Ausführungsform der Erfindung erfolgt der Antrieb der parallel zur Welle 11 des Antriebsmotors 9 liegenden Reinigungskörper 21 über ein Stirnradgetriebe 72. Das Gehäuse 1 ist wieder in einer vertikalen Ebene mittig zweigeteilt. Der Antriebsmotor 9, das Stirnradgetriebe 72, die Gleitlager 24 zur Aufnahme der Antriebshülsen 23 für die paarweise parallel zueinander angeordneten Reinigungskörper 21 sind gemeinsam an einer Halteplatte 73 befestigt. Die Halteplatte 73 ist in Nuten 74 in das Gehäuse 1 einsetzbar, sodaß die gesamte Antriebseinheit über die Halteplatte 73 und mittels des am hinteren Ende der Welle 11 des Antriebsmotors 9 vorgesehenen Lagers 75 im Gehäuse 1 gelagert ist. Die Antriebsverbindung zwischen der Welle 11 des Antriebsmotors 9 und dem Stirnrad 76 auf der Antriebshülse 23 erfolgt über einen Stirnradsatz 77, der auf einer in der Halteplatte 73 eingesetzten Achse 78 drehbar gelagert ist. Das vordere Ende der Welle 11 des Antriebsmotors 9 ist mit Längsnuten versehen, sodaß das darauf angeordnete Antriebsritzel 79 mittels eines Ausrückhebels 80 axial verschiebbar und außer Eingriff mit dem Stirnradsatz 77 bringbar ist. Unmittelbar vor dem Antriebsritzel 79 durchsetzt die Welle 11 das Gehäuse 1 und ragt mit ihrem Ende in den im Gehäuse 1 integrierten und teilweise als Handgriff 3 ausgebildeten Abzugkanal 47. Auf der Welle 11 ist im Abzugkanal 47 ein Gebläselaufrad 15 befestigt, das zusammen mit der dieses umgebenden Gehäusewand ein Radialgebläse für die Staubabsaugung bildet. Das Gehäuse ist am Eintritt in das Gebläse mit einem Anschlußstutzen 81 versehen, der konzentrisch zur Welle 11 des Antriebsmotors bzw. zum Gebläselaufrad 15 angeordnet ist. Auf den Anschlußstutzen 81 können wieder Abdeckungen 35 in verschiedenen, teilweise bereits beschriebenen Formen aufgesteckt werden.

Das Gebläselaufrad 15 saugt den von den Reinigungskörpern 21 aufgebürsteten Staub an und drückt ihn über den Abzugkanal 47 in eine am hinteren Ende des Reinigungsgerätes angeordnete Staubfangvorrichtung 64. Diese besteht im wesentlichen aus einem Staubbeutel 82, der aus luftdurchlässigem, stoffartigem Material besteht. Am Eintritt des zugkanals 47 in die Staubfangvorrichtung 64 ist wieder eine Rückschlagklappe 39 vorgesehen. Der Abzugkanal 47 ist an seinem hinteren Ende von einem Deckel 83 verschlossen, der abnehmbar ist, scdaß in die so entstehende Öffnung ein Verlängerungsstiel eingesteckt werden kann, womit das Reinigungsgerät auch als Stielgerät verwendet werden kann. Die Kühlung des Antriebsmotors 9 erfolgt über einen am hinteren Ende der Welle 11 angebrachten Ventilatorflügel 12.

Die Reinigungskörper 21 sind, wie bereits in den bisherigen Ausführungsbeispielen beschrieben, in Aufnahmehülsen 29 einsteckbar, die an ihrem vorderen Ende Längsschlitze 31 aufweisen. In diese Längsschlitze 31 greifen an den Achsen 30 vorgesehene Mitnehmer ein, wodurch die Drehmomenten- übertragung über die Antriebshülsen 23 und die Aufnahmehülsen 29 erfolgt. Die hinteren Enden der Achsen 30 der Reinigungskörper 21 ragen durch einen Gehäusevorsprung nach außen und sind jeweils von einer Gummikappe 85 abgedeckt. Die Lagerbüchsen sind an ihrem Ende geschlitzt und mit Vorsprüngen versehe, die in eine Ringnut 30' in den Achsen 30 eingreifen und so die axiale Lagesicherung der Reinigungskörper 21 bewerkstelligen. Zum Auswechseln der Reinigungskörper werden mittels eines Druckes auf die Gummikappen 85 die Achsen 30 der Reinigungskörper 21 außer Eingriff mit den Längsschlitzen 31 der Aufnahmehülsen 29 gebracht.

Fig. 6 zeigt eine Ausführungsform ähnlich jener nach Fig.1, wobei jedoch die Staubfangvorrichtung 64 koaxial über dem Antriebsmotor angeordnet ist. Ebenso ist das Gebläse - laufrad 15 über dem Antriebsmotor mit der Welle 11 befestigt. Der Abzugkanal 47 ist im wesentlichen vertikal und parallel zur Welle 11. Die gesamte Staubfangvorrichtung samt der den Abzugkanal auf einer Seite begrenzenden Wand ist vom Gehäuse 1 des Reinigungsgerätes abnehmbar, wozu ein Gewinde oder ein Bajonettverschluß 64' am oberen Ende des Gehäuses 1 vorgesehen ist. Die Staubfangvorrichtung 64 kann daher, wenn das Gerät nicht zum Staubsaugen oder Bürstsaugen verwendet wird, abgenommen werden, womit es wesentlich handlicher ist. Außerdem ist es möglich, anstelle der Staubfangvorrichtung ein Gefäß aufzuschrauben,das Reinigungsmittel enthält, welches über ein geeignetes Ventil den Reinigungskörpern zuführbar ist. Der Bedienungshauptschalter 42 und ein Stufenschalter 43 sind nun beide unterhalb des Handgriffes 3' eingebaut. Das Ausblasen der vom Gebläse geförderten und auch der Motorkühlung dienenden Luft erfolgt über den hinten offenen Handgriff 3', in diesen erforderlichenfalls auch ein Verlängerungsstiel einsetzbar ist.

Fig. 7 zeigt eine Ausführungsform des Reinigungsgerätes zum Reinigen von Jalousielamellen 100, bei welchen gegenüberliegend den beiden Reinigungskörpern 21 je ein Stützkörper 99' vorgesehen ist. Beide Stützkörper 99', die auch durch einen einzelnen breiter ausgeführten ersetzt werden können, sind um eine horizontale und quer zur Erstreckungsrichtung der Reinigungskörper angeordneten Achse 106 absenkbar, wie durch_{'}Pfeil 107 angedeutet, sodaß das Einfädeln der Jalousielamellen besonders leicht möglich ist. Gegebenenfalls kann der Stützkörper anstelle eines Reinigungskörpers in die hohle Antriebswelle gelagert sein, welcher dann durch ein am Gehäuse zentrisch um die Antriebswelle angeordnete Drehvorrichtung abschwenkbar ist.

Es ist möglich, anstelle des in Fig. 3 zur Umlenkung der Antriebsrichtung verwendeten Kegelradgetriebes 51 oder anstelle eines in Fig. 5 verwendeten Stirnradgetriebes 72 oder 77 auch andere mechanische Übertragungselemente, wie z. B. Riemen, zu verwenden. weiters ist es möglich, insbesonders bei der Ausführung nach Fig. 1, das Reinigungsgerät wasserdicht auszubilden und einen Schlauchanschluß vorzusehen, über den den Reinigungskörpern Wasser zugeführt werden kann, wobei auch der Antrieb über eine Batterie möglich ist. Somit ist das Gerät auch zur Autopflege geeignet. Den Reinigungskörpern 21 kann zwecks Reinigen und Polieren von Gegenständen auch aus einem an der Vorrichtung anbringbaren Behälter Reinigungs- oder Poliermittel zugeführt werden.

Die bei den beschriebenen Reinigungsgeräten zu verwendenden Reinigungskörper 21 können sehr vielfältig ausgebildet sein. Neben einer zylindrischen, entlang ihrer Länge und des Umfanges teilweise oder zur Gänze mit Borsten besetzten Bürste können Reinigungs- und Polierteile aus Fell, Filz, Schaumstoffen und Kunststoffen sowie Metallgeflechte und Drahtbürsten Verwendung finden. Je nach der Verwendungsart der Reinigungskörper können diese außerdem eine von der zylindrischen Form abweichende Form aufweisen, beispielsweise nach innen oder außen bombiert sein. Es ist weiters möglich, den Abstand der Reinigungskörper zueinander unterschiedlich auszuführen, also die Reinigungskörper beispielsweise mit ihrem Außenumfang einander berühren zu lassen (Fig. 3), oder die einzelnen Bürstenbüschel ineinander eingreifen zu lassen, wie beispielsweise in Fig. 1 dargestellt. Der Antriebsmotor kann auch mit einer elektronischen Einrichtung zur Konstanthaltung der Drehzahl desselben ausgestattet sein.

## Patentansprüche

1. Reinigungs-Handgerät, bestehend aus einem Gehäuse, das einen elektrischen Antriebsmotor für zwei im Gehäuse gelagerte, über eine Untersetzung antreibbare und mit einer Abdeckung versehene walzenförmige Reinigungskörper, z.B. von Reinigungsbürsten, aufnimmt, und das mit einer Absaugeinrichtung ausgestattet ist, dadurch gekennzeichnet , daß die beiden Reinigungskörper (21), deren Drehbewegung in ihrem Arbeitsbereich nach innen gerichtet ist, teilweise mit einer Abdeckung (35) versehen sind, die in einen im Gehäuse (1) vorgesehenen Abzugskanal (47) mündet, der mit der Saugseite eines Gebläses (15) und einer Staubfangvorrichtung (37, 64) verbunden ist.

2. Reinigungsgerät nach Anspruch 1, dadurch gekennzeichnet, daß die die Reinigungskörper (21) teilweise umgebende Abdeckung (35) mit dem Gehäuse (1) verbunden ist und eine Saugdüse od. dgl. zur Staubabsaugung vorgesehen ist, die anstelle der Abdeckung oder an dieser anbringbar ist.

3. Reinigungsgerät nach Anspruch 1 oder 2, dadurch gekennzeichnet, daß zum Antrieb der Reinigungskörper (21) und des Gebläses (15) ein einziger Antriebsmotor dient und zwischen Antriebsmotor (9) und Reinigungskörper (21) ein Untersetzungsgetriebe (20', 53, 56, 72, 77) vorgesehen ist.

4. Reinigungsgerät nach Anspruch 3, dadurch gekennzeichnet, daß das Untersetzungsgetriebe als Schneckenradgetriebe (20', 53, 56) oder als doppeltes Stirnradgetriebe (72, 77) ausgebildet ist.

5. Reinigungsgerät nach Anspruch 4, dadurch gekennzeichnet, daß die untersetzten Antriebswellen (29) als Hohlwellen ausgebildet sind, in welche die auf einer Achse (30) befestigten Reinigungskörper (21) mitnehmend einsteckbar sind.

6. Reinigungsgerät nach einem der Ansprüche 3 bis 5, dadurch gekennzeichnet, daß das Untersetzungsgetriebe (20', 53, 56, 72, 77) mit einem Überlastungsschutz, vorzugsweise mit einer an diesem anbringbare mechanische Rutschkupplung (59) versehen ist.

7. Reinigungsgerät nach einem der Ansprüche 3 bis 6, dadurch gekennzeichnet, daß das Untersetzungsgetriebe (20', 53, 56, 72, 77) für die Reinigungskörper (21) und/oder der Gebläseläufer (15) mit der Welle (11) des Antriebsmotors (9) über eine lösbare Kupplung (14 bzw. 80) verbindbar sind.

8. Reinigungsgerät nach einem der Ansprüche 3 bis 7, dadurch gekennzeichnet, daß die Achsen des Antriebsmotors (9) und der Reinigungskörper (21) zueinander senkrecht liegen und daß der mit der Welle (11) des Antriebsmotors (9) verbundene Gebläseläufer (15) in Strömungsrichtung hinter der Einmündung der Abdekkung (35) in das Gehäuse (1) und zwischen dem An - triebsmotor (9) und dem Untersetzungsgetriebe (20') gelagert ist und der Staubfangbehälter (37, 64) am Ende eines anschließenden, vorzugsweise als Handgriff ausgebildeten, Staubabzugkanales(3) angeordnet ist.

9. Reinigungsgerät nach einem der Ansprüche 3 bis 7, dadurch gekennzeichnet, daß die Achsen des Antriebsmotors (9) und der Reinigungskörper (21) gleichgerichtet sind, daß der mit der Welle (11) des Antriebsmotors (9) verbundene Gebläseläufer (15) an der dem Untersetzungsgetriebe (53, 56) entgegengesetzten Seite gelagert ist und der Staubfangbehälter (64) vor dem Gebläseläufer (15) angeordnet ist.

10. Reinigungsgerät nach einem der Ansprüche 3 bis 7, dadurch gekennzeichnet, daß die Achsen des Antriebsmotors (9) und der Reinigungskörper (21) gleichgerichtet sind und daß der mit der Welle (11) des Antriebsmotors (9) verbundene Gebläseläufer (15) in Strömungsrichtung hinter der Einmündung der Abdeckung (35) in das Gehäuse (1) gelagert ist, an dem sich das Untersetzungsgetriebe (72,77) in Richtung des Antriebsmotors (9) anschließt, wobei der Staubfangbehälter (64) am Ende eines als Handgriff ausgebildeten Abzugrohres (3) angeordnet ist.

11. Reinigungsgerät nach einem der Ansprüche 3 bis 7, dadurch gekennzeichnet, daß die Achsen des An - triebsmotors (9) und die der Reinigungskörper (21) senkrecht zueinander liegen und daß der mit der Welle (11) des Antriebsmotors (9) verbundene Gebläseläufer (15), an der dem Untersetzungsgetriebe (20') entgegengesetzten Seite angeordnet ist, vor dem der Staubfangbehälter (64) sich befindet.

12. Reinigungsgerät nach einem der Ansprüche 1 bis 11, dadurch gekennzeichnet, daß parallel zu zumindest einem Reinigungskörper (21) ein feststehender, vorzugsweise um seine Achse verschwenkbarer oder absenkbarer Stützkörper (99'), z.B. zur Abstützung einer zu reinigenden Jalousielamelle (100), in das Gehäuse (1) einsetzbar ist, der sich zumindest über einen Teil der Länge der Arbeitsfläche des Reinigungskörpers (21) erstreckt.
